# FASCICULE DE BREVET EUROPEEN

(11) **EP 0 284 451 B1**
(45) Date de publication et mention de la délivrance du brevet: **04.09.1991**
(21) Numéro de dépôt: 88400325.2
(22) Date de dépôt: 12.02.1988
(51) Int. Cl.: B65B 43/12, B65B 43/26

(54) **Procédé et dispositif pour la mise automatique en sacs d'articles débités à la sortie d'un poste de contrôle**
Verfahren und Vorrichtung zum automatischen Absacken von durch einen Kontrollposten abgelieferten Artikeln
Method and device for the automatic filling of bags with articles arriving from a checking station

(30) Priorité: 16.02.1987 FR 8701947
(43) Date de publication de la demande: 28.09.1988
(73) Titulaire: SOCIETE ANONYME DES MARCHES USINES- AUCHAN S.A.M.U.-AUCHAN, F-59650 Villeneuve d'Ascq (FR)
(72) Inventeur: Destaintot, Pierre, F-92190 Meudon (FR)
(74) Mandataire: Wagret, Jean-Michel

(56) Documents cités:
- CA-A- 1 069 455
- FR-A- 1 526 233
- FR-A- 2 322 783
- US-A- 4 291 517

## Description

La présente invention concerne un dispositif en vue du conditionnement d'articles rassemblés successivement dans un ou plusieurs sacs tels que des sacs à soufflets en matière plastique pourvus d'anses de préhension et de type connu.

Ce dispositif est destiné à permettre l'intégration automatique ou semi-automatique de produits qui sont débités successivement et un par un à la sortie d'un poste de contrôle et qui doivent être évacués étant de préférence rassemblés dans des sacs individuels.

L'invention concerne plus précisément un dispositif destiné à équiper des caisses de sortie de magasins ou points de vente en libre-service.

On sait que sur les points de vente notamment du type grandes surfaces ou autres, dits en "libre-service", l'acheteur ayant fait son choix se présente à une caisse et place ses produits ou emplettes sur un plateau, de préférence sur un convoyeur ce qui permet de les stocker et de les faire avancer au fur-et-à-mesure du contrôle.

Le personnel de service, au niveau de la caisse, reprend individuellement les objets et après avoir procédé aux opérations de comptabilisation, place ces objets (ayant été débités) sur un plan incliné permettant à l'acheteur de les récupérer individuellement et d'assurer à son gré la mise en sacs.

Or la récupération par l'acheteur de ses emplettes diverses, de formats et de poids variés, constitue une opération lente et représentant un goulot d'étranglement dans l'avacuation des produits après contrôle aux caisses.

Ce problème se présente dans des conditions d'autant plus délicates que l'opération de débit, c'est-à-dire de calcul de la somme devant être portée au compte à acquitter par le client, est aujourd'hui automatisée avec la mise en place de dispositifs de lecture optiques ou opto-électroniques notamment des systèmes dits "code-barre".

Dans ces conditions, la comptabilité c'est-à-dire la lecture des prix et le report sur la fiche du client se fait dans des conditions extrêmement rapides, de sorte que les objets s'accumulent à la sortie de la caisse; et pour peu que l'acheteur soit dépourvu d'habileté manuelle, on risque de perdre un temps important affecté à l'évacuation des objets pour permettre de comptabiliser les achats de l'acheteur suivant.

La mise à la disposition des acheteurs de sacs individuels est loin de résoudre le problème; en effet ces sacs doivent être préalablement ouverts et l'acheteur doit donc procéder à l'opération consistant à tenir le sac ouvert d'une main tandis que de l'autre il s'efforce de le remplir au mieux; il doit songer à procéder au règlement de ces achats, avant ou après l'évacuation des objets.

On assiste donc à une source de retard considérable qui pénalise le rendement des caisses dans une installation commerciale en libre-service; cette pénalisation affectant le personnel de service, dont le temps de travail est ainsi gelé par le temps mort affecté à l'évacuation des objets pour permettre de desservir le client suivant; et ce temps mort pénalise également les gens dont l'attente aux caisses se trouve ainsi accrue.

Il existe donc un besoin pour permettre d'automatiser ou tout le moins d'accélérer l'évacuation des objets ou emplettes et généralement des achats des consommateurs à la sortie des caisses d'un point de vente en libre-service de façon à ce que les objets puissent être livrés par unités regroupées au sein d'un conteneur et de préhension aisée.

L'invention répond à cette préoccupation et concerne un procédé pour le conditionnement d'articles notamment au niveau de la vente au détail, les articles sélectionnés étant rassemblés dans des sacs en matière plastique pourvus d'anses de préhension, caractérisé par la succession des opérations suivantes:

- a): on dispose au poste de conditionnement une réserve de sacs empilés et formant un matelas compacté, en engageant sur deux tiges parallèles latérales les perforations prévues sur les anses des sacs, chaque face d'un sac étant prévue en contact de solidarisation avec la face du sac voisin par un moyen de solidarisation détachable tel qu'une zone d'encollage, point de colle ou fine languette de matière, les sacs empilés constituant une réserve importante permettant de débiter les sacs individuellement au fur-et-à-mesure des besoins;
- b): on sépare un sac de tête du matelas et on amène ce sac de tête en position d'ouverture et de remplissage, les deux faces du sac respectivement étant séparées et baillant de façon à permettre l'insertion commode par l'ouverture supérieure ainsi rendue libre des objets;
- c): on déplace le sac une fois rempli vers un poste de sortie apte à recevoir le sac rempli ainsi amené à la disposition du consommateur qui reprend ses achats emballés;
- d): le sac évacué entraîne dans son mouvement une face du sac suivant qui est ainsi amené à son tour en position de remplissage, et dans l'attraction ultérieure correspondant à la poursuite du mouvement du sac évacué, le point de solidarisation détachable se rompt et les deux sacs sont alors séparés, le sac évacué aboutissant au poste de sortie tandis qu'un nouveau sac peut recevoir les objets qui sont ultérieurement comptabilisés.

En outre, l'invention concerne un dispositif de conditionnement d'articles rassemblés successivement dans des sacs à soufflets en matière plastique et pourvus d'anses de préhension, le dispositif étant propre à équiper un poste de contrôle et d'évacuation d'articles, telle qu'une caisse d'un point de vente au détail, pour permettre la mise en sacs des articles au sortir du contrôle et en vue de leur évacuation, caractérisé en ce qu'il comporte:

- a): en aval dudit poste de contrôle, une réserve de sacs sous forme d'un matelas de sacs empilés verticalement et présentant leur côté pourvu des anses de préhension et conformant l'ouverture, orienté vers le haut, et chaque face d'un sac est prévue en contact de solidarisation avec la face du sac voisin par un moyen de solidarisation détachable,
- b): des moyens de guidage des sacs successifs constitués de deux tiges latérales et insérées dans des lumières en concordance d'un sac sur l'autre sur l'ensemble du matelas et aptes à guider chaque sac situé successivement en tête du matelas depuis sa position d'attente inactive en tête du matelas, vers une position active et ouverte en vue du remplissage, et lesdites tiges sont inclinées vers le bas en direction de leur extrémité libre, en facilitant ainsi le glissement des anses du sac appelé depuis sa position de stockage vers sa position d'ouverture ou poste de remplissage, la partie terminale de chaque tige suivant une direction horizontale;
- c): un convoyeur tel qu'un tapis sans fin disposé depuis une zone à l'aplomb dudit matelas et aboutissant à un poste de sortie, ledit convoyeur étant prévu au contact du fond du sac de tête ou à une distance permettant audit fond de reposer sur le convoyeur lorsque le sac est chargé en articles introduits par son ouverture supérieure, ledit convoyeur étant associé à des moyens de commande de son déplacement permettant d'assurer le déplacement du sac depuis sa position d'ouverture et de remplissage vers une position d'évacuation à l'extrémité dudit convoyeur.

D'autres caractéristiques et avantages de l'invention ressortiront de la description qui suit et qui est donnée en rapport avec une forme de réalisation présentée à titre d'exemple non limitatif en se référant aux dessins annexés.
La figure 1 représente une vue schématique et en élévation latérale du principe de fonctionnement du dispositf selon l'invention en montrant quatre phases successives du fonctionnement de ce dispositif.
La figure 2 représente une vue en perspective avec arrachage partiel d'une caisse desservant un point de vente en libre-service et équipée de deux dispositifs de conditionnement selon l'invention en position jumelée.
La figure 3 représente une vue générale en perspective du dispositif de conditionnement réalisé conformément à la présente invention.
La figure 4 représente une vue de détail montrant l'empilement des sacs dans le cadre du dispositif selon l'invention tandis que,
La figure 5 représente la même vue, un sac ayant été amené en position d'ouverture et étant en cours de remplissage.
Les figures 6A et 6B sont deux vues du taquet équipant la broche de blocage.
La figure 7 représente un schéma en plan de l'empilement des sacs.

Selon l'ensemble des figures on voit que le dispositif comporte une réserve de sacs empilés et formant un matelas compacté 1 de sacs de type connu.

Ces sacs sont par exemple réalisés en matière synthétique et sont du type "à soufflets" et ils comportent deux anses de préhension supérieures 3,3′.

Les anses 3,3′ comportent des perforations 4,4′ qui permettent l'engagement de ces dernières sur deux tiges latérales en positions supérieures respectivement 5 et 5′.

Les sacs sont empilés en constituant une réserve importante permettant de débiter les sacs individuellement au fur et à mesure des besoins; leur nombre peut atteindre cinq cents.

Comme on le voit sur les différentes figures, au fur et à mesure de l'utilisation du dispositif, un sac de tête est séparé du matelas arrière et il est amené en position d'ouverture et de remplissage, les deux faces du sac respectivement 6 et 6′ étant séparées et baillant de façon à permettre l'insertion commode par l'ouverture supérieure ainsi rendue libre des objets 7, 7′.

A cet effet et comme on le voit sur la figure 1, chaque face d'un sac est en contact de solidarisation avec la face du sac voisin par un moyen de solidarisation détachable constitué par exemple d'une zone d'encolage, d'un point de colle ou encore d'une fine languette de matière (références 8, 9 figures 1 et 7).

Le moyen de solidarisation détachable est exactement calibré de façon à permettre l'entraînement de la face du sac appelé 10 par la face 11 du sac évacué, les deux faces 10 et 11 étant initialement l'une contre l'autre.

Le moyen de solidarisation détachable est calibré de façon à résister à la force de traction nécessaire pour assurer le simple écartement des faces du sac ultérieur de façon à obtenir l'effet d'ouverture du sac; mais lorsque le sac ultérieur est ouvert, la résistance du sac ultérieur s'accroît (car il reste lui-même solidaire par sa face arrière du matelas), et le moyen de solidarisation 8 cède en assurant le détachement du sac aval 12 en cours d'évacuation par rapport au sac amont 13.

Le déplacement du sac 12 (figure 1) est obtenu par mise en action d'un tapis de convoyage inférieur 14 entraîné sur les cylindres d'extrémité 15 et 16 et reposant sur des galets ou rouleaux intermédiaires 17, 18, 19 etc...

Le tapis de convoyage 14 part du poste 20 de remplissage correspondant au positionnement du sac amené en position d'ouverture et de remplissage; et le convoyeur 14 est apte à amener le sac une fois rempli vers un poste de sortie constitué par exemple d'une succession de rouleaux fous, de type connu respectivement 21, 22 apte à recevoir le sac une fois rempli et terminant sa course, étant amené à la disposition du consommateur qui reprend ainsi ses achats emballés.

Le tapis de convoyage 14 est situé immédiatement en dessous du matelas des sacs 1 suspendus sur les tiges de repos 5 et 5′, de telle façon que lors du remplissage du sac, le poids des objets, du fait de la souplesse et de l'élasticité du matériau dont est fait le sac, viennent reposer sur le tapis de convoyage 14.

On comprend que lorsque le sac est rempli le tapis convoyeur peut être mis en action et le sac rempli se détache alors, les bretelles supérieures ou anses de préhension se séparant des tiges 5, 5′ tandis que le sac évacué entraîne dans son mouvement une face du sac suivant qui est ainsi amené à son tour en position de remplissage; dans la traction ultérieure correspondant à la poursuite du mouvement du sac évacué, le point de solidarisation détachable 8 se rompt et les deux sacs sont alors séparés, le sac 12 évacué aboutissant au poste de sortie tandis que le sac 13 peut recevoir les objets qui sont ultérieurement comptabilisés.

La mise en mouvement du tapis de convoyage sur ces rouleaux de manoeuvre peut être aisément commandé par exemple par une simple pédale 27 à la disposition du personnel de service; l'opérateur peut ainsi dès qu'un sac est rempli, et tout en gardant les mains libres, commander automatiquement l'évacuation de ce sac en amenant ainsi dans des conditions également automatiques le sac suivant en position active de remplissage.

Pour obtenir que le matelas des sacs empilés 1 reste comprimé afin d'assurer par conséquent sa position compactée et pour éviter que les sacs ne se détachent et ne se libèrent de façon incontrôlée, l'ensemble de l'empilement des sacs est monté sur une broche de blocage 23.

Cette broche 23 est engagée dans les lumières ou perforations qui sont prévues en concordance et sur les oreilles 24 disposées sur le bord supérieur de la face latérale 6 d'un sac (figures 4 et 6A, 6B).

Cette oreille 24 est séparée de la face correspondante 6 par une ligne de faiblesse 25 qui permet la séparation de la face 6 par rapport à l'oreille 24 qui reste bloquée sur la broche 23.

L'immobilisation des oreilles 24 empilées sur la broche 23 est assurée par un taquet d'extrémité 26 formé au moins partiellement d'un segment de cylindre et ce taquet 26 est articulé en 27 à l'extrémité de la broche et peut ainsi passer d'une position colinéaire par rapport à la broche 23 et dans le prolongement de cette dernière pour permettre l'engagement des ouvertures et l'embrochement des oreilles 24; après quoi le taquet 26 est amené en position transversale de blocage et il assure ainsi le maintien de l'empilement des sacs dans sa position compactée.

La figure 2 représente une vue d'ensemble d'un poste de sortie par exemple une caisse équipant un point de vente en libre-service et dans lequel est intégré le système de conditionnement automatique selon l'invention.

Dans le présent cas on remarquera que le poste de conditionnement comporte deux dispositifs jumelés.

Le jumelage de deux dispositifs côte à côte présente en effet de nombreux avantages.

En premier lieu il permet de poursuivre l'opération de remplissage et par conséquent le débit des objets à la caisse pendant l'intervalle de temps correspondant à l'évacuation d'un sac et à l'amenée du sac ultérieur en position d'ouverture.

De sorte que l'opérateur a toujours à sa disposition un sac ouvert disponible.

Selon une autre forme de réalisation la dualité de dispositifs d'évacuation permettrait d'affecter les deux dispositifs chacun à un type de produits; on peut imaginer par exemple que chacun des dispositifs reçoive un sac comportant des caractéristiques particulières par exemple résistance, format, etc... ce qui permettrait d'affecter à chacun des dispositifs une vocation particulière, un des dispositifs de conditionnement automatique recevant de préférence les objets légers tandis que l'autre (équipé de sacs plus résistants) recevrait des objets plus pondéreux.

Dans l'exemple de la figure 2 on voit que l'ensemble comporte un tapis convoyeur amont 30 sur lequel l'acheteur dépose en vrac ses produits, ce tapis servant de poste de stockage et en même temps de déplacements successifs des objets vers le poste de comptabilisation 31; à ce poste le personnel de service opère la lecture automatique des objets et les opérations de comptabilisation peuvent être ainsi effectuées dans des conditions particulièrement rapides, les données chiffrées étant par exemple affichées sur des moyens de visualisation (ici non représentés).

Et on voit qe immédiatement en aval se trouvent positionnés les deux postes ou dispositifs de conditionnement automatique respectivement 32 et 32′ comportant chacun dans les conditions qui on été précédemment décrites un tapis convoyeur inférieur 14, les rouleaux récepteurs au poste de sortie là où le client peut reprendre ses achats en se saisissant simplement des sacs dans lesquels ils sont conditionnés. Sur la figure 2 et pour la clarté des dessins les postes de conditionnement sont montrés vides de sacs.

Selon une caractéristique importante de l'invention, les tiges 5, 5′ de guidage et de stockage des sacs (empilés et suspendus par leurs anses 3, 3′ enfilés par leurs perforations 4, 4′ sur lesdites tiges) sont inclinées vers le bas en direction de leur extrémité libre, en facilitant ainsi le glissement des anses du sac appelé depuis sa position de stockage vers sa position d'ouverture ou poste de remplissage, la partie terminale de chaque tige suivant une direction horizontale.

La broche 23 de blocage des sacs est plus courte que la partie inclinée des tiges 5,5′ de sorte que la réserve des sacs empilés est maintenue sur cette zone inclinée.

Chaque sac appelé par le départ du sac évacué glisse donc par ses anses sur le parcours incliné des tiges, l'oreille 24 détachable restant bloquée en place après rupture de la ligne de faiblesse 25 (figure 6A).

Le pontet de matière 8 réunissant le sac évacué au sac appelé résiste en effet à la faible force de friction antagoniste rencontrée par les anses glissant sur le plan incliné constitué par la partie inclinée des tiges 5, 5′.

Lorsque les anses 3, 3′ arrivent sur la tartie terminale horizontale des tiges 5, 5′, l'effet de glissement aidé par la pente cesse et au-delà du seuil constitué par la transition des plans inclinés vers la partie horizontale, la résistance opposée par le déplacement des anses s'accroît; et les pontets de matière 8 sont calibrés et torrés de façon à résister à la faible force de traction exercée sur les anses coulissant sur les tiges inclinées, mais de façon à céder sur la force de friction légèrement supérieure exercée sur les anses lorsque celles-ci doivent se déplacer sur la partie terminale horizontale des tiges.

Ainsi est obtenu l'entraînement automatique du sac appelé par le sac évacué jusqu'à ce que le sac appelé arrive en position de remplissage, ses deux faces baillant, puisque la face avale est entraînée par le sac évacué, tandis que l'autre face reste solidaire du matelas de sacs.

De son côté, le sac évacué peut se déplacer par ses anses sur la partie horizontale des tiges, ce sac étant entraîné par le convoyeur 14, jusqu'à ce que les anses se dégagent de ces tiges 5, 5′. La rupture des pontets 8, précédemment décrite permet le parcours ultérieur du sac évacué indépendamment du sac appelé qui reste au poste de remplissage.

## Revendications

1. Procédé pour le conditionnement d'articles notamment au niveau de la vente au détail, les articles sélectionnés étant rassemblés dans des sacs en matière plastique pourvus d'anses de préhension, caractérisé par la succession des opérations suivantes:
a) on dispose au poste de conditionnement une réserve de sacs empilés et formant un matelas compacté (1), en engageant sur deux tiges parallèles latérales (5, 5′) les perforations (4, 4′) prévues sur les anses (3, 3′) des sacs, chaque face d'un sac étant prévue en contact de solidarisation avec la face du sac voisin par un moyen de solidarisation détachable tel qu'une zone d'encollage, point de colle ou fine languette de matière, les sacs empilés constituant une réserve importante permettant de débiter les sacs individuellement au fur et à mesure des besoins;
b) on sépare un sac de tête (12) du matelas et on amène ce sac de tête en position d'ouverture et de remplissage, les deux faces du sac respectivement (6 et 6′) étant séparées et baillant de façon à permettre l'insertion commode par l'ouverture supérieure ainsi rendue libre des objets (7 et 7′);
c) on déplace le sac (12) une fois rempli vers un poste de sortie apte à recevoir le sac rempli ainsi amené à la disposition du consommateur qui reprend ses achats emballés;
d) le sac (12) évacué entraîne dans son mouvement une face du sac suivant qui est ainsi amené à son tour en position de remplissage, et dans l'attraction ultérieure correspondant à la poursuite du mouvement du sac évacué, le point de solidarisation détachable (8) se rompt et les deux sacs sont alors séparés, le sac (12) évacué aboutissant au poste de sortie tandis qu'un nouveau sac (13) peut recevoir les objets qui sont ultérieurement comptabilisés.

2. Procédé selon la revendication 1 ci-dessus, caractérisé en ce que l'on empile les sacs comprimés, l'ensemble des sacs empilés étant monté sur une broche de blocage, et l'on engage cette broche (23) dans des lumières ou perforations qui sont prévues en concordance sur des oreilles (24) disposées à cet effet sur le bord supérieur de chaque face latérale (6) d'un sac.

3. Procédé selon l'une des revendications 1 ou 2 ci-dessus, caractérisé en ce que l'on dispose côte à côte deux empilements de sacs jumelés en permettant de poursuivre l'opération de remplissage et par conséquent le débit des objets pendant l'intervalle de temps correspondant à l'évacuation d'un sac et à l'amenée du sac ultérieur en position d'ouverture.

4. Procédé selon l'une des revendications 1, 2 ou 3 ci-dessus, caractérisé en ce que, antérieurement aux opérations de conditionnement, les objets sont déposés sur un tapis convoyeur amont (30) servant de poste de stockage et de déplacements successifs des objets vers le poste de comptabilisation (31), auquel le personnel de service opère la lecture des objets et les opérations de comptabilisation.

5. Procédé selon l'une des revendications 1, 2, 3 et 4 ci-dessus, caractérisé en ce que les sacs empilés sont insérés, par leur perforation (4, 4′) prévue sur leurs anses (3, 3′), sur des tiges (5, 5′) de guidage et de stockage, lesquelles sont inclinées vers le bas en direction de leurs extrémités libres, la partie terminale de chaque tige (5, 5′) suivant une direction horizontale, de sorte que lorsque les anses (3, 3′) arrivent sur la partie terminale horizontale des tiges (5, 5′), l'effet de glissement aidé par la pente cesse et au-delà du seuil constitué par la transition des plans inclinés vers la partie horizontale, la résistance opposée par le déplacement des anses s'accroît, et en ce que les pontets de matière (8) sont calibrés et tarés de façon à résister à la faible force de traction exercée sur les anses coulissant sur les tiges inclinées, mais de façon à céder sur la force de friction légèrement supérieure exercée sur les anses lorsque celles-ci doivent se déplacer sur la partie terminale horizontale des tiges.

6. Dispositif en vue de la mise en oeuvre du procédé selon l'une des revendications 1 à 5 ci-dessus et en vue du conditionnement d'articles rassemblés dans des sacs, tels que des sacs à soufflets en matière plastique et pourvus d'anses de préhension, le dispositif étant propre à équiper un poste de contrôle et d'évacuation d'articles, telle qu'une caisse d'un point de vente au détail, pour permettre la mise en sacs des articles au sortir du contrôle et en vue de leur évacuation, caractérisé en ce qu'il comporte:
a) en aval dudit poste de contrôle, une réserve de sacs sous forme d'un matelas (1) de sacs empilés verticalement et présentant leur côté pourvu des anses de préhension et conformant l'ouverture, orienté vers le haut, et chaque face d'un sac est prévue en contact de solidarisation avec la face du sac voisin par un moyen de solidarisation détachable,
b) des moyens de guidage des sacs successifs constitués de deux tiges latérales (5, 5′) et insérées dans des perforations (4, 4′) prévues sur les anses (3, 3′) en concordance d'un sac sur l'autre sur l'ensemble du matelas et aptes à guider chaque sac situé successivement en tête du matelas depuis sa position d'attente inactive en tête du matelas, vers une position active et ouverte en vue du remplissage, et lesdites tiges sont inclinées vers le bas en direction de leur extrémité libre, en facilitant ainsi le glissement des anses du sac appelé depuis sa position de stockage vers sa position d'ouverture ou poste de remplissage, la partie terminale de chaque tige suivant une direction horizontale;
c) un convoyeur (14) tel qu'un tapis sans fin disposé depuis une zone à l'aplomb dudit matelas (1) et aboutissant à un poste de sortie, ledit convoyeur étant prévu au contact du fond du sac de tête ou à une distance permettant audit fond de reposer sur le convoyeur (14) lorsque le sac est chargé en articles (7, 7′) introduits par son ouverture supérieure, ledit convoyeur étant associé à des moyens de commande (27) de son déplacement permettant d'assurer le déplacement du sac depuis sa position d'ouverture et de remplissage vers une position d'évacuation à l'extrémité dudit convoyeur.

7. Dispositif selon la revendication 6, caractérisé en ce que chaque face du sac est rendue solidaire de la face appartenant au sac voisin par un moyen de solidarisation apte à céder au-delà d'une force de traction d'un sac sur l'autre excédant un kilo.

8. Dispositif selon l'une des revendications 6 ou 7, caractérisé en ce que les deux faces ainsi réunies par un moyen de solidarisation comportent un adhésif insterstitiel.

9. Dispositif selon l'une des revendications 6 ou 7, caractérisé en ce que la solidarisation d'une face d'un sac sur la face du sac voisin est obtenue par au moins un et de préférence deux pontets de matières aptes à céder ensemble au-delà d'une force de traction excédant un kilo.

10. Dispositif selon l'une des revendications 7 à 9, caractérisé en ce qu'il comporte des moyens de rétention de l'empilement des sacs formant matelas et ces moyens sont constitués d'une broche (23) de blocage insérée dans une partie séparable de la paroi des sacs empilés; et de préférence cette partie séparable est constituée d'une oreille (24) raccordée par une ligne de faiblesse (25) au bord d'au moins une face (6) du sac et pourvue d'une ouverture, la broche de blocage (23) étant apte à être engagée dans les ouvertures en concordance desdites oreilles (24) des sacs empilés et la broche comporte à son extrémité une butée verrouillable (26) s'opposant à l'échappement de l'empilement des oreilles faisant corps avec l'empilement des sacs.

11. Dispositif selon l'une des revendications 6 à 10, caractérisé en ce que lesdites lumières (4, 4′) insérées sur lesdites tiges latérales (5, 5′) de guidage sont prévues sur les anses de préhension (3, 3′), ces lumières en concordance étant engagées sur lesdites tiges, de telle façon que l'empilement des sacs soit suspendu auxdites tiges, qui permettent le déplacement de chaque sac situé en tête de l'empilement depuis une position inactive contre le matelas (1), vers une position (20) détachée dans laquelle les deux faces (6, 6′) sont écartées pour permettre le remplissage du sac.

12. Dispositif selon l'une des revendications 6 à 11, caractérisé en ce que les moyens de commande du tapis convoyeur sont constitués de préférence d'une pédale (27) située à un niveau permettant sa manoeuvre commode par le personnel en service au poste de contrôle notamment à la caisse, ladite pédale étant apte par des relais et circuits appropriés à assurer la mise en route du moteur commandant la translation du tapis de convoyage (14).

13. Poste de contrôle du type "caisse" de points de vente en libre-service, et le poste est caractérisé en ce qu'il comporte un dispositif de conditionnement, selon l'une des revendications 6 à 12 qui précèdent, et le dit poste comporte en outre en amont du dispositif de conditionnement un tapis amont de stockage (30) des produits en attente, propre à assurer leurs déplacements successifs vers le personnel de service, un poste de lecture optique du type "code-barre", les objets étant ainsi aptes, immédiatement après lecture par le dispositif de code-barre, à être placés dans les sacs en position d'ouverture immédiatement en aval et à proximité immédiate du dispositif de lecture, de sorte que le personnel de service, après passage de l'étiquette sur le dispositif de lecture, pose l'objet ainsi comptabilisé dans un sac en position d'ouverture et de remplissage.

14. Poste de contrôle du type caisse de points de vente en libre-service selon la revendication 13, caractérisé en ce qu'il comporte deux dispositifs de conditionnement en position jumelée côte à côte et chacun conforme à l'une des revendications 6 à 12.

## Patentansprüche

1. Verfahren zum Verpacken ausgewählter Artikel in, insbesondere im Einzelhandel, bei dem die Artikel in Kunststoffbeutel mit Henkeln eingelegt werden, dadurch gekennzeichnet,
a) daß an der Verpackungsstation ein dicht zusammengelegter Beutelstapel (1) bereitgestellt wird, indem die in den Henkeln (3, 3′) der Beutel vorgesehenen Perforationen (4, 4′) auf zwei parallele seitliche Stangen (5, 5′) aufgeschoben werden, wobei die Fläche des einen Beutels durch lösbare Verbindungsmittel, beispielsweise einen Klebebereich, einen Klebepunkt oder eine feine Materiallasche, mit der Oberfläche des benachbarten Beutels in Anlage und in Verbindung gehalten wird und der Beutelstapel einen beträchtlichen Vorrat darstellt, von dem die Beutel nach Bedarf einzeln entnommen werden können,
b) daß der vorderste Beutel (12) des Beutelstapels abgetrennt und in eine geöffnete oder Füllstellung gebracht wird, wobei die beiden Beutelflächen (6 und 6′) in eine Öffnungsstellung auseinanderbewegt werden, so daß Gegenstände (7 und 7′) leicht in die freie obere Öffnung eingelegt werden können,
c) daß der gefüllte Beutel (12) einer Entnahmestation zugeführt wird, von der der Verbraucher den Beutel mit den darin verpackten Einkäufen entnehmen kann, und
d) daß der entnommene Beutel (12) bei seiner Bewegung die vordere Fläche des folgenden Beutels mitnimmt und letzteren damit in die Füllstellung bringt, wobei die lösbare Verbindungsstege (8) bei der abschließenden Weiterbewegung des gefüllten Beutels reißt, so daß die beiden Beutel getrennt werden und der entnommene Beutel (12) zur Ausgabestelle gelangt, während ein neuer Beutel (13) zur Aufnahme der als nächstes abzurechnenden Waren bereitgestellt wird.

2. Verfahren nach Anspruch 1, dadurch gekennzeichnet, daß man die zusammengelegten Beutel stapelweise mit Öffnungen oder Perforationen, die zu diesem Zweck übereinanderliegend in am oberen Rand der seitlichen Flächen (6) der Beutel vorgesehenen Osen (29) angeordnet sind, auf einen Klemmdorn (23) aufschiebt.

3. Verfahren nach Anspruch 1 oder 2, dadurch gekennzeichnet, daß man zwei Beutelpakete nebeneinander vorsieht, damit während des Zeitraums, in dem ein Beutel entnommen und der nächste Beutel in die Öffnungsstellung überführt wird, der Füllvorgang und damit der Abtransport der Waren nicht unterbrochen werden muß.

4. Verfahren nach einem der Ansprüche 1, 2 oder 3, dadurch gekennzeichnet, daß die Gegenstände vor dem Verpacken auf einem vorgeschalteten Förderband (30) abgelegt werden, das dazu dient, die Gegenstände aufzunehmen und nacheinander zur Abrechnungsstelle (31) zu transportieren, an der das Kassenpersonal den Ablese- und Abrechnungsvorgang ausführt.

5. Verfahren nach einem der Ansprüche 1, 2, 3 oder 4, dadurch gekennzeichnet, daß die gestapelten Beutel mit ihrer in den Henkeln (3, 3′) vorgesehenen Perforation (4, 4′) auf Führungs- und Vorratsstangen (5, 5′) aufgeschoben werden, die zu ihren freien Enden hin abwärts geneigt sind, wobei die Stangenenden (5, 5′) horizontal verlaufen, so daß die Henkel (3, 3′), wenn sie das horizontale Endstück der Stangen (5, 5′) erreichen, in ihrer oberhalb des Übergangs zwischen dem geneigten Stangenteil und dem horizontalen Stangenteil durch die Schräge unterstützten Gleitbewegung abgebremst werden, und daß die Materialstege (8) so ausgelegt sind, daß sie der während des Gleitens entlang der Stangen auf die Bügel ausgeübten schwachen Zugkraft standhalten, unter der leicht erhöhten Reibung, der die Henkel bei ihrer Bewegung über den horizontalen Endabschnitt der Stangen ausgesetzt sind, jedoch reißen.

6. Vorrichtung zur Durchführung des Verfahrens nach einem der Ansprüche 1 bis 5 zum Verpacken von Artikeln in Beutel, zum Beispiel in Kunststoff-Faltenbalgbeutel mit Henkeln, zum Einsatz an Kontroll- und Entnahme-Stellen für Waren, zum Beispiel Einzelhandels-Kassen, mittels derer Waren nach der Kassenkontrolle zum Abtransport in Beutel verpackt werden können, dadurch gekennzeichnet,
a) daß nach der Kontrollstelle ein Beutelvorrat in Form eines vertikal angeordneten Pakets (1) vorgesehen ist, dessen mit Henkeln versehene Seiten und damit Öffnungen nach oben weisen, und daß die Fläche eines Beutels jeweils über lösbare Verbindungsmittel mit der Fläche des benachbarten Beutels verbunden ist,
b) daß Führungsmittel für die aufeinanderfolgenden Beutel vorgesehen sind, die aus zwei seitlichen Stangen (5, 5′) bestehen und in Perforationen (4, 4′) in den Henkeln (3, 3′) der Beutel des gesamten Beutelpakets eingeschoben werden, um den jeweils vordersten Beutel von seiner inaktiven Wartestellung am vorderen Ende des Beutelstapels in eine aktive Öffnungs- und Füllstellung zu transportieren, wobei die Stangen zu ihrem freien Ende hin abwärts geneigt sind und damit die Gleitbewegung der Bügel des von der Vorratsstellung in die Öffnungs- oder Füllstellung transportierten Beutels unterstützen und wobei die Enden der Stangen sich jeweils in horizontaler Richtung erstrecken,
c) daß ein Förderer (14), zum Beispiel ein Endlosband, von einem Bereich senkrecht unterhalb des Stapels (1) bis zu einer Entnahmestelle verläuft, wobei das Förderband mit dem Boden des vordersten Beutels in Berührung steht oder einen solchen Abstand dazu aufweist, daß der Beutel sich beim Befüllen mit Waren (7, 7′), die über die obere Öffnung des Beutels eingelegt werden, auf dem Transportband (14) abstützt, wobei dem Förderband eine Bewegungssteuerung (27) zugeordnet ist, mittels derer der Beutel von seiner Öffnungs- und Füllstelle zu einer Entnahmestelle am Ende des Förderbandes transportiert werden kann.

7. Vorrichtung nach Anspruch 6, dadurch gekennzeichnet, daß die Beutelflächen jeweils mit den benachbarten Beutelflächen über Verbindungsmittel verbunden sind, die nachgeben, wenn die Zugkraft zwischen zwei Beuteln ein Kilogramm übersteigt.

8. Vorrichtung nach Anspruch 6 oder 7, dadurch gekennzeichnet, daß die beiden über die Verbindungsmittel verbundenen Flächen über einen Kleber verbunden sind.

9. Vorrichtung nach Anspruch 6 oder 7, dadurch gekennzeichnet, daß die Verbindung zwischen den benachbarten Beutelflächen aus mindestens einem, vorzugsweise zwei Materialstegen besteht, die gemeinsam unter der Einwirkung einer Zugkraft, die ein Kilogramm übersteigt, nachgeben.

10. Vorrichtung nach einem der Ansprüche 7 bis 9, dadurch gekennzeichnet, daß Mittel zum Festhalten des Beutelstapels vorgesehen sind, die aus einem Klemmdorn (23) bestehen, der in einen abtrennbaren Teil der Wandung der gestapelten Beutel eingeführt wird, daß dieser abtrennbare Teil vorzugsweise aus einer Öse (24) besteht, die über eine Trennlinie (25) mit der Kante mindestens einer Beutelfläche (6) verbunden ist, wobei der Klemmdorn (23) in die übereinanderliegenden Öffnungen der Ösen (24) des Beutelstapels eingeführt werden kann und an seinem Ende mit einem verriegelbaren Anschlag (26) versehen ist, der die mit dem Beutelstapel verbundenen Ösen in ihrer Stellung festhält.

11. Vorrichtung nach einem der Ansprüche 6 bis 10, dadurch gekennzeichnet, daß die auf die seitlichen Führungsstangen (5, 5′) aufgeschobenen Öffnungen (4, 4′) in den Henkeln (3, 3′) vorgesehen sind, wobei die Stangen in die zueinander ausgerichteten Öffnungen so eingreifen, daß der Beutelstapel an den Stangen hängt und der jeweils vorderste Beutel aus einer Ruhestellung am Beutelstapel (1) in eine Vereinzelungsstellung (20) bewegt werden kann, in der die beiden Flächen (6, 6′) zum Füllen des Beutels auseinandergezogen sind.

12. Vorrichtung nach einem der Ansprüche 6 bis 11, dadurch gekennzeichnet, daß die Transportbandsteuerung vorzugsweise aus einem Fußschalter (27) besteht, der an einer Stelle angeordnet ist, an der er von der Bedienungsperson an der Kontrollstelle, insbesondere an der Kasse, leicht bedient werden kann, wobei der Fußschalter den das Förderband (14) betätigenden Motor über geeignete Relais und Schaltungen in Gang setzen kann.

13. Kontrollstelle in der Art einer Selbstbedienungs-Kasse mit einer Verpackungsvorrichtung nach einem der Ansprüche 6 bis 12, wobei der Verpackungsvorrichtung ein Ablageband (30) für die zu verpackenden Produkte vorgeschaltet ist, mittels dessen die Waren nacheinander zur Bedienungsperson und einer optischen "Balkencode"-Leseeinrichtung transportiert werden können, so daß die Waren unmittelbar nach dem Durchgang durch die Balkencode-Leseeinrichtung in die unmittelbar nach der Leseeinrichtung in geöffneter Stellung bereitstehenden Beutel eingelegt werden können, wobei das Bedienungspersonal nach dem Hindurchführen des Etiketts durch die Leseeinrichtung die damit abgerechnete Ware unmittelbar in einen in Öffnungs- und Fullsteilung bereitstehenden Beutel legt.

14. Kontrollstelle in Art einer Selbstbedienungs-Kasse nach Anspruch 13, dadurch gekennzeichnet, daß zwei jeweils einem der Ansprüche 6 bis 12 entsprechende Verpackungseinrichtungen miteinander gekoppelt nebeneinander angeordnet sind.

## Claims

1. Process for packing articles, particularly at a retail sales point, the articles selected being grouped together in bags made of plastics material, provided with handles for gripping, characterized by the succession of the following operations:
a) disposing at the packing station a reserve of bags piled to form a compact stack 1, by engaging on two parallel lateral rods 5, 5′ the perforations 4, 4′ provided on the handles 3, 3′ of the bags, each face of a bag being provided in connecting contact with the face of the adjacent bag by a detachable connecting means such as a zone of gluing, spot of glue or fine tongue of material, the stacked bags constituting a large reserve enabling the bags to be delivered individually as needed;
b) removing a top bag 12 from the stack and bringing this top bag into open position for filling, the two faces of the bag, 6 and 6′ respectively, being separated and gaping so as to allow articles 7 and 7′ to be conveniently inserted through the upper opening thus rendered free;
c) displacing the bag 12 once filled towards an exit station adapted to receive the filled bag thus brought within reach of the consumer, who picks up his/her packed purchases;
d) the evacuated bag 12 takes along in its movement one face of the following bag which is thus brought, in turn, into position for filling, and in the subsequent pull corresponding to the continuing movement of the evacuated bag, the detachable point of connection 8 breaks and the two bags are then separated, the evacuated bag 12 ending at the exit station whilst a new bag 13 may receive the articles which are subsequently entered at the cash desk.

2. Process according to Claim 1 hereinabove, characterized in that the compressed bags are stacked, the assembly of the stacked bags being mounted on a blocking pin, and this pin 23 is engaged in slots or perforations provided in register on ears 24 disposed to that end on the upper edge of each lateral face 6 of a bag.

3. Process according to one of Claims 1 or 2 hereinabove, characterized in that two stacks of twinned bags are disposed side by side, making it possible to continue the filling operation and consequently the debit of the articles during the interval of time corresponding to the evacuation of a bag and to the bringing of the subsequent bag into position of opening.

4. Process according to one of Claims 1, 2 or 3 hereinabove, characterized in that, prior to the packing operations, the articles are deposited on an upstream conveyor belt 30 serving as station for storage and successive displacements of the articles towards the checkout desk 31, at which the staff "reads" the articles and performs the accounting operations.

5. Process according to one of Claims 1, 2, 3 and 4 hereinabove, characterized in that the stacked bags are inserted, by their perforations 4, 4′ provided on their handles 3, 3′, on guiding and storing rods 5, 5′, which are inclined downwardly in the direction of their free ends, the terminal part of each rod 5, 5′ following a horizontal direction, with the result that, when the handles 3, 3′ arrive on the horizontal terminal part of the rods 5, 5′, the effect of slide aided by the slope ceases and, beyond the threshold constituted by the transition from the inclined planes to the horizontal part, the resistance opposed by the displacement of the handles increases, and in that the bridges of material 8 are calibrated so as to withstand the slight force of traction exerted on the handles sliding on the inclined rods, but so as to yield to the slightly greater force of friction exerted on the handles when the latter must move on the horizontal terminal part of the rods.

6. Device for carrying out the process according to one of Claims 1 to 5 hereinabove and with a view to packing articles grouped together in bags, such as plastic bags with gussets and handles for gripping, the device being adapted to equip a checkout and article-evacuation station, such as a checkout of a retail sales point, to enable articles leaving the checkout to be placed in the bags and evacuated, characterized in that it comprises:
a) downstream of said checkout station, a reserve of bags in the form of a stack 1 of vertically piled bags, their side provided with handles for gripping and forming the opening, being oriented upwardly, and each face of one bag is provided in connecting contact with the face of the adjacent bag by a detachable connecting means,
b) means for guiding the successive bags, constituted by two lateral rods 5, 5′ inserted in perforations 4, 4′ provided on the handles 3, 3′ in register from one bag to the other in the whole of the stack and adapted to guide each bag located successively at the top of the stack from its inactive standby position at the top of the stack towards an active position open for the purpose of filling, and said rods are inclined downwardly in the direction of their free end, thus facilitating slide of the handles of the bag called from its position of storage towards its position of opening or filling station, the terminal part of each rod following a horizontal direction;
c) a conveyor 14 such as an endless belt disposed from a zone plumb with said stack 1 and ending at an exit station, said conveyor being provided to be in contact with the bottom of the top bag or at a distance enabling said bottom to rest on the conveyor 14 when the bag is laden with articles 7, 7′ introduced through its upper opening, said conveyor being associated with means 27 for controlling its displacement, ensuring displacement of the bag from its position of opening and filling towards a position of evacuation at the end of said conveyor.

7. Device according to Claim 6, characterized in that each face of the bag is rendered fast with the face belonging to the adjacent bag by a connecting means adapted to yield beyond a force of traction of one bag on the other exceeding one kilo.

8. Device according to one of Claims 6 or 7, characterized in that the two faces thus joined by a connecting means comprise an interstitial adhesive.

9. Device according to one of Claims 6 or 7, characterized in that the connection of one face of a bag on the face of the adjacent bag is obtained by at least one and preferably two bridges of material adapted to yield together beyond a force of traction exceeding one kilo.

10. Device according to one of Claims 7 to 9, characterized in that it comprises means for retaining the pile of bags forming stack and these means are constituted by a blocking pin 23 inserted in a separable part of the wall of the stacked bags; and this separable part is preferably constituted by an ear 24 joined by a line of weakness 25 to the edge of at least one face 6 of the bag and provided with an opening, the blocking pin 23 being adapted to be engaged in the openings in register of said ears 24 of the stacked bags and the pin comprises at its end a lockable stop 26 opposing the escape of the stack of ears forming part of the stack of bags.

11. Device according to one of Claims 6 to 10, characterized in that said slots 4, 4′ inserted on said lateral guiding rods 5, 5′ are provided on the handles 3, 3′ for gripping, these slots in register being engaged on said rods, so that the stack of bags is suspended from said rods, which allow the displacement of each bag located at the top of the pile from an inactive position against the stack 1 towards a detached position 20 in which the two faces 6, 6′ are spaced apart to allow the bag to be filled.

12. Device according to one of Claims 6 to 11, characterized in that the means for controlling the conveyor belt are preferably constituted by a pedal 27 located at a level enabling it to be conveniently manoeuvred by the staff at the checkout station, particularly at the cash desk, said pedal being adapted, by appropriate relays and circuits, to ensure actuation of the motor controlling the translation of the conveyor belt 14.

13. Checkout station of the cash desk type at self-service sales points, and the station is characterized in that it comprises a packing device according to one of Claims 6 to 12 hereinabove, and said station further comprises, upstream of the packing device, an upstream belt 30 for storing the waiting products, adapted to ensure their successive displacements towards the staff, an optical reading station of the "bar code" type, the articles thus being able, immediately after the device has read the bar code, to be placed in the open bags immediately downstream and in the immediate vicinity of the reading device, with the result that the staff, after passing the label over the reading device, places the article thus accounted in a bag in open position for filling.

14. Checkout station of the cash desk type at self-service sales points, according to Claim 13, characterized in that it comprises two packing devices in twinned position side by side and each in accordance with one of Claims 6 to 12.
